# EUROPÄISCHE PATENTSCHRIFT

(11) **EP 0 773 335 B1**
(45) Veröffentlichungstag und Bekanntmachung des Hinweises auf die Patenterteilung: **02.04.2003**
(21) Anmeldenummer: 95117609.8
(22) Anmeldetag: 08.11.1995
(51) Int. Cl.: E04F 11/16

(54) **Treppenkantenprofil**
Protecting profile for step edge
Profilé de protection pour marche d'escalier

(43) Veröffentlichungstag der Anmeldung: 14.05.1997
(73) Patentinhaber: Herm. Friedr. Künne GmbH & Co., 58513 Lüdenscheid (DE)
(72) Erfinder: Kemper, Hans August, D-58566 Kierspe (DE)
(74) Vertreter: Sperling, Rüdiger, Dipl.-Ing.

(56) Entgegenhaltungen:
- DE-A- 3 907 959
- DE-U- 8 907 931
- DE-U- 9 405 250
- US-A- 3 759 000
- US-A- 4 001 991

## Beschreibung

Die Erfindung betrifft ein Treppenkantenprofil, bestehend aus einem Trittwinkelprofil mit einem Trittschenkel, dessen freies Ende als Abdeckflügel für einen Treppenbelag ausgebildet ist, einem daran im wesentlichen im rechten Winkel angeordneten Anschlagschenkel, und einem auf der Treppe festlegbaren Basisprofil.

Aus der gattungsbildenden US-A-4,455,797 ist bereits ein Treppenkantenprofil bekannt, welches aus einem Trittwinkel und einem Basisprofil besteht. Das Basisprofil ist L-förmig um die Treppenkante gelegt und wird an der Treppe über einen Nagel befestigt. An der Treppenkante weist das Basisprofil eine Schräge auf, welche als Anschlag-Kontaktfläche für den Trittwinkel dient. Die Außenseite des Basisprofils und die Innenseite des Trittwinkels passen formschlüssig zusammen. Der Trittwinkel ist aus Kunststoff ausgebildet und weist Luftkammern zur Verbesserung der Dämpfungseigenschaften auf. Am Trittwinkel sind an beiden Enden sogenannte Abdeckflügel ausgebildet, die nach dem Aufsetzen des Trittwinkels auf das Basisprofil den Treppenbelag gegen das Basisprofil drücken. Die Anwendung beschränkt sich auf Teppichböden, die zwischen Abdeckflügel und Basisprofil komprimiert und eingeklemmt werden.

Nachteilig an dieser Konstruktion ist, dass sich die Anwendung auf Treppenbeläge mit einer ganz bestimmten Materialstärke beschränkt. Bei Verlegung von Teppichböden mit einer größeren Materialdicke oder bei Verwendung von Laminatoder Parkettböden müsste für jede Materialstärke jeweils ein anderer Trittwinkel verwendet werden.

Aus der DE-A-39 07 959 ist ein Verfahren zum Erneuern der Sichtflächen einer Treppenstufe bekannt, bei dem ein Basisprofil in Form eines Winkelprofils derart auf die Treppenstufe aufgelegt wird, dass die Treppenkante in dem rechten Winkel des Basisprofils zu liegen kommt. Der nach unten ragende Schenkel des Basisprofils weist einen von oben zugänglichen Schlitz auf, in den ein Steg eines Trittwinkels einschiebbar ist. Ein Treppenbelag überdeckt den Trittflächenschenkel des Basisprofils und wird nach dem Einstecken des Trittwinkelprofils in den Aufnahmeschlitz des Basisprofils von einem kurzen Abdeckschenkel überdeckt. Abhängig von der Stärke des Treppenbelags ragt der Haltesteg des Trittwinkelprofils mehr oder weniger tief in den Aufnahmeschlitz hinein. Nach dem Aufsetzen wird das gesamte Treppenkantenprofil durch Setzen von Bohrlöchern und anschließendem Verschrauben an der Treppe fixiert. Eine Höheneinstellbarkeit ist nur insofern gewährleistet, als das Trittwinkelprofil in seinen entsprechenden Montagelagen verbohrt und verschraubt wird. Ein Anschlag des nach unten ragenden kurzen Anschlagschenkels des Trittwinkelprofils am Basisprofil ist nicht vorgesehen.

Aufgabe dieser Erfindung ist es, ein Treppenkantenprofil der eingangs genannten Art derart weiterzubilden, dass das Treppenkantenprofil für Treppenbeläge mit verschiedensten Materialstärken einsetzbar ist.

Die Aufgabe wird erfindungsgemäß dadurch gelöst, dass das Trittwinkelprofil auf dem Basisprofil über eine höhenverstellbare Halterung festlegbar ist, so dass der Abdeckflügel auf dem Treppenbelag zur Auflage kommt, wobei an dem Trittschenkel ein im wesentlichen zur Trittstufe gerichteter Steg angeordnet ist, an dessen zur Treppenkante gerichteter Seite eine erste Führungs-Stützfläche ausgebildet ist, und dass an entsprechender Stelle am Basisprofil ein entsprechender Steg eine der ersten Führungs-stützfläche zugewandte Gegenfläche aufweist, und eine zweite Führungs-stützfläche an dem Anschlagschenkel und die zugeordnete Gegenfläche entweder an einer im wesentlichen nach vorn gerichteten Stirnkante des Basisprofils ausgebildet ist, oder an einem an entsprechender Stelle auf dem Basisprofil angeordnetem zweiten Steg ausgebildet ist.

Die erfindungsgemäße Ausbildung ermöglicht ein einfaches und schnelles Anbringen des Treppenkantenprofils über einen weiten Anwendungsbereich unterschiedlicher Treppenbelagsdicken.

Vorteilhafterweise sind das Treppenkantenprofil und das Basisprofil über die höhenverstellbare Halterung miteinander lösbar verbunden. Insbesondere beim Verlegen von Parkettund Laminatböden an Wendeltreppen ist es sehr wichtig, dass zum Anzeichnen der Lage des Basisprofils das Trittwinkelprofil bereits aufgesetzt werden kann. Um den Parkett- bzw. Laminatbogen verlegen zu können, muss das Trittwinkelprofil wieder abgenommen werden können, da ein steifer Treppenbelag insbesondere bei Wendeltreppen nicht unter den Abdeckflügeln eingefädelt werden kann.

Durch das Zusammenwirken der Führungs-Stützflächen mit den Gegenflächen am Basisprofil ist die vertikale Verschieblichkeit des Trittwinkelprofils gewährleistet. Auch das Moment beim Auftreten auf das Treppenkantenprofil wird durch die geschickte Anordnung der Führungs-Stützflächen und der Gegenflächen auf das Basisprofil übertragen.

Zur Einstellbarkeit der Höhe des Trittwinkelprofils ist es sehr vorteilhaft, dass die Stege auf dem Basisprofil so angeordnet und die Innenseiten der Stege so ausgebildet sind, dass diese einen Gewindetreibkanal bilden.

Günstigerweise sind hierzu auch an dem Trittschenkel Senklöcher zur Aufnahme von Treibschrauben ausgebildet. Über die Treibschrauben wird der Abstand zwischen Trittwinkelprofil und Basisprofil so eingestellt, dass der Abdeckflügel auf dem Treppenbelag zur Auflage kommt. Beim Einschrauben der Treibschrauben in den Gewindetreibkanal wird die Wandung des Steges auf dem Basisprofil mit der Führungs-Stützfläche gegen die Gegenfläche am Steg des Trittwinkelprofils gedrückt. Es erfolgt somit gleichzeitig zur Höheneinstellung eine Verklemmung zwischen Trittwinkelschenkel und Basisprofil.

Bei einer vorteilhaften Abwandlung sind die jeweils zusammenwirkenden Flächen als Rasterflächen ausgebildet.

In einer weiteren vorteilhaften alternativen Ausbildung ist die höhenverstellbare Halterung als mindestens ein Rastersteg mit Vorsprüngen (links- und rechtseitig) an der Unterseite des Trittschenkels ausgebildet ist, wobei die Vorsprünge in entsprechende Einsenkungen an den Innenseiten der Stege einrastbar sind. Durch diese Rasterausbildung könen Trittwinkelprofil und Basisprofil leicht montiert und demontiert werden.

Um eine feinere Abstufung in der Höheneinstellung zu erzielen, ist es sehr vorteilhaft, dass die linksseitigen Vorsprünge zu den rechtsseitigen Vorsprüngen des mindestens einen Rastersteges oder die linksseitigen Einsenkungen zu den rechtsseitigen Einsenkungen der Stege um einen vorbestimmten Abstand untereinander versetzt sind.

Die Rasterstege sind dabei vorteilhafterweise um die Verbindungsstelle zum Trittschenkel federnd ausgebildet.

Zum Festlegen des Basisprofils auf der Treppe sind an diesem vorteilhafterweise Bohrlöcher vorgesehen.

Um eine rutschfeste Oberfläche zu erhalten, kann es günstig sein, den Trittschenkel an seiner Außenseite mit in Profillängsrichtung verlaufende Rillen zu versehen und am Übergang Trittschenkel Anschlagschenkel und/oder am Abdeckflügel Rillen auszubilden.

Damit das Basisprofil sicher auf der Treppe festgelegt werden kann und der Treppenbelag verschiebefrei auf dem Basisprofil aufliegt, ist es günstig, dass der horizontale Abschnitt des Basisprofils an seiner Oberseite und seiner Unterseite eine Profilierung ausweist.

Wird das Treppenkantenprofil für die minimal mögliche Materialstärke eingesetzt, so ist an der Innenseite des Anschlagschenkels ein Absatz ausgebildet, der die tiefste Stellung des Trittwinkelprofiles begrenzt. Diese Treppenbelagstärke ist vorteilhaft bei Treppenkanten mit extrem hoher Belastung, da sich das Trittwinkelprofil bei der Anschlagstellung über den Anschlag am Basisprofil abstützen kann.

Als sehr günstig hat es sich erwiesen, das Trittwinkelprofil und das Basisprofil aus Aluminium herzustellen.

Weitere vorteilhafte Ausgestaltungen der Erfindung sind in den Unteransprüchen offenbart.

Die Erfindung wird nachfolgend anhand in der Zeichnung dargestellter Ausführungsbeispiele näher erläutert.

In den Zeichnungen zeigen:
- Fig. 1: eine Seitenansicht des Trittwinkelprofils,
- Fig. 2: eine Seitenansicht des Basisprofils,
- Fig. 3: Trittwinkelprofil und Basisprofil im montierten Zustand bei Verwendung einer vertikalen Setzstufe,
- Fig. 4: Trittwinkelprofil und Basisprofil im montierten Zustand bei minimaler Treppenbelagstärke und bei Verwendung einer schrägen Setzstufe,
- Fig. 5: ein weiteres Ausführungsbeispiel eines Trittwinkelprofiles und Basisprofiles mit Rasterflächen,
- Fig. 6: einen Querschnitt eines Trittwinkelprofils mit Rasterstegen,
- Fig. 7: einen Querschnitt des dem Trittwinkelprofil aus Fig. 6 entsprechenden Basisprofils und
- Fig. 8: einen Querschnitt des Treppenkantenprofils gem. Fig. 6 und Fig. 7.

Fig. 1 zeigt eine Seitenansicht eines Trittwinkelprofils 1, wie es bei dem erfindungsgemäßen Treppenkantenprofil zu Einsatz gelangt. Das Trittwinkelprofil 1 besteht aus einem Trittschenkel 2 sowie einem zu diesem im wesentlichen senkrecht angeordneten Anschlagschenkel 3. Am Trittschenkel 2 ist im wesentlichen parallel zum Anschlagschenkel 3 in einem vorbestimmten Abstand ein Steg 10 ausgebildet, dessen zum Anschlagschenkel 3 gerichtete Seite eine erste Führungs-Stützfläche 7 bildet. Der Trittschenkel 2 geht über den Steg 10 hinaus und bildet in diesen Bereich einen Abdeckflügel 5. Der Abdeckflügel 5 verjüngt sich leicht zum freien Ende hin und ist an diesem abgerundet ausgebildet. In seiner Lage ist der Abdeckflügel 5 leicht in Richtung Treppenoberseite geneigt. Im Trittschenkel 2 sind im Bereich zwischen Steg 10 und Anschlagschenkel 3 Senklöcher 15 ausgebildet, in welche bei der Montage Treibschrauben 16 eingesetzt werden. An der Oberfläche des Trittschenkels 2 sind im Übergang zwischen Trittschenkel 2 und Anschlagschenkel 3 sowie im Bereich oberhalb des Steges 10 und des Abdeckflügels 5 in Profillängsrichtung verlaufende Rillen 18 ausgebildet, um eine rutschfeste und trittsichere Oberfläche zu erzielen. Die Außenseite des Anschlagschenkels 3 ist als eine Schräge ausgebildet, welche nach unten in eine radiale Krümmung übergeht. Die Innenseite des Anschlagschenkels 3 weist bei diesem Ausführungsbeispiel von unten her gesehen einen ersten Absatz 30 auf, nach dem die Innenseite in eine Führungs-Stützfläche 6 übergeht, die mit der Stirnseite einer Bodenplatte des Basisprofils 4 zusammenwirkt. Es kann für eine solche Stirnfläche jedoch auch eine besondere Verdickung am Basisprofil ausgebildet sein.

Im Anschluss an die Führungs-Stützfläche 6 ist an der Innenseite des Anschlagschenkels 3 ein Anschlag 20 ausgebildet, welcher beim Aufscheiben des Trittwinkelprofils 1 auf das Basisprofil 4 die geringste Parkettdichte definiert.

Fig. 2 zeigt eine Seitenansicht des Basisprofils 4, welches mit einem Trittwinkelprofil gem. Fig. 1 zusammenwirkt. Das Basisprofil 4 weist eine im wesentlichen horizontale Bodenplatte auf, an deren Stirnseite eine Gegenfläche 8 ausgebildet ist, die mit der Führungs-Stützfläche 6 an der Innenseite des Anschlagschenkels 3 zusammenwirkt. Auf dem Basisprofil 4 sind zwei Stege 11, 13 angeordnet, welche an den inneren Seiten so profiliert sind, dass sie einen Gewindetreibkanal 14 zum Einschrauben der Treibschrauben 16 bilden. An der Außenseite des rechten Steges 11 ist die Gegenfläche 9 ausgebildet, die mit der Führungs-Stützfläche 7 an der Innenseite des Steges 10 des Trittwinkelprofiles 1 zusammenwirkt. In der Bodenplatte des Basisprofiles 4 sind Bohrlöcher 17 vorgesehen, über welche das Basisprofil 4 an der Treppe befestigt wird. Die Bodenplatte des Basisprofils 4 ist beidseitig mit einer Profilierung 19 versehen, um das Basisprofil 4 verschiebefest auf der Treppe und den Treppenbelag 12 verschiebefest auf dem Basisprofil festlegen zu können.

Fig. 3 zeigt das Trittwinkelprofil 1 und das Basisprofil 4 im montierten Zustand. Das Basisprofil 4 ist über Schrauben 33 an einer Treppenstufe 31 festgelegt. Das Basisprofil 4 wurde in diesem Ausführungsbeispiel so angeordnet, dass an der Stirnseite der Stufe eine vertikale Setzstufe 32 angebracht werden kann. Zur Positionierung des Basisprofils 4 ist es sehr wichtig, dass das Trittwinkelprofil 1 kurz aufgesetzt werden kann. Zum Einlegen des Treppenbelages 12 ist es jedoch wieder vorteilhaft und bei Laminat- und Parkettböden zwingend, dass das Trittwinkelprofil 1 wieder abgenommen werden kann. In diesem Ausführungsbeispiel wird das Trittwinkelprofil 1 auf das Basisprofil 4 aufgeschoben, bis der Abdeckflügel 5 an der Oberseite des Treppenbelages 12 zur Auflage kommt. Danach wird das Trittwinkelprofil 1 über die Treibschrauben 16 am Basisprofil festgelegt. Beim Einschrauben der Treibschrauben 16 verklemmt sich der Steg 11 des Basisprofiles 4 mit dem Steg 10 des Trittschenkelprofiles 1. Der Anschlag 20 tritt hier nicht in Aktion, da der Treppenbelag 12 eine Materialstärke aufweist, die über der kleinstmöglichen liegt.

Auch Fig. 4 zeigt das Trittwinkelprofil 1 gem. Fig. 1 und das Basisprofil 4 gem. Fig. 2 im montierten Zustand. In diesem Ausführungsbeispiel ist der dünnstmögliche Treppenbelag 12 gewählt, so dass der Anschlag 20 auf der Oberfläche des Basisprofiles 4 zur Auflage kommt. Das Basisprofil 4 und das Trittwinkelprofil kann bedarfsweise in verschiedenen Größen hergestellt werden, so dass für jeden Treppenbelag 12 ein optimaler Einstellbereich vorliegt. In diesem Ausführungsbeispiel ist das Treppenkantenprofil im Zusammenhang mit einer schrägen Setzstufe 32 eingesetzt.

Fig. 5 zeigt ein weiteres Ausführungsbeispiel, bei dem die Führungs-Stützflächen 6, 7 und die entsprechenden Gegenflächen 8, 9 gerastert ausgebildet sind. Das Basisprofil 4 weist bei diesem Ausführungsbeispiel lediglich einen Steg 11 auf. Am Trittwinkelprofil 1 sind bei diesem Ausführungsbeispiel keine Senklöcher 15 ausgebildet. Dargestellt ist die der Montagezustand bei minimaler Stärke des Treppenbelags 12. Diese Ausführungsform ist natürlich auch bei dikkeren Bodenbelägen 12 einsetzbar.

In Fig. 5 ist ein Querschnitt eines alternativen Trittwinkelprofiles 1 dargestellt. Zur Festlegung des Trittwinkelprofiles 1 auf einem an der Treppe befestigten Basisprofiles 4 sind am Trittschenkel 2 im wesentlichen senkrecht zwei Rasterstege 21 und 22 ausgebildet. Die Rasterstege 21 und 22 weisen an ihren Außenseiten Vorsprünge 23 und 24 zur Arretierung am Basisprofil 4 auf. Die Vorsprünge 23 und 24 sind in diesem Ausführungsbeispiel symmetrisch ausgebildet, können jedoch in einem weiteren Ausführungsbeispiel auch um einen vorbestimmten Abstand untereinander versetzt angeordnet sein. Die Vorsprünge 23 und 24 sind hier als Zähne dargestellt, deren nach außen weisende Fläche flacher als deren Rückfläche bezüglich der Längsachse der Rasterstege 21, 22 ausgebildet ist. Die Rasterstege 21, 22 sind um ihre Verbindungsstelle zum Trittschenkel federnd ausgebildet. Der Übergang der Rasterstege 21, 22 zum Trittschenkel 1 ist jeweils durch einen außenseitigen Radius 27 und durch einen innenseitigen Radius 28 ausgerundet. Die Wandung der Rasterstege 21, 22 ist durch einen schrägen Übergang 29 zur Verbindungsstelle nach innen versetzt.

In Fig. 7 ist ein Querschnitt des dem Trittwinkelprofil 1 gem. Fig. 6 entsprechenden Basisprofils 4 dargestellt. Die Stege 11 und 13 weisen an ihren Innenseiten Einsenkungen 25, 26 auf, welche in diesem Ausführungsbeispiel untereinander um den halben Einsenkungsabstand versetzt angeordnet sind. Die Stege 11, 13 sind an den oberen Innenseiten über eine Fase abgeschrägt. Zwischen den zwei Stegen 11 und 13 ist eine Abweiseinrichtung 34 angeordnet, welche die Form eines Prismas aufweist, das mit seiner Spitze nach oben zeigt.

In Fig. 8 ist das Trittwinkelprofil 1 sowie das Basisprofil 4 im demontierten sowie im montierten Zustand dargestellt.

Der montierte Zustand zeigt nur eine Montagestellung auf, wobei in der aufgezeigten Montagestellung das Trittwinkelprofil 1 vollkommen auf das Basisprofil aufgeschoben ist. Dies ist die Stellung für die minimal mögliche Materialstärke des Treppenbelags im vorgespannten Zustand.

Im montierten Zustand ist gut zu erkennen, wie die beiden Führungs-Stützflächen 6 und 7 die beiden Stege 11 und 13 umgreifen und direkt an den Gegenflächen 8 und 9 der Stege 11 und 13 anliegen. Die Stärke der Stege 11 und 13 ist so gewählt, dass sie die Ausnehmung zwischen den Führungsflächen 11 und 21 und den Außenseiten der Rasterstege 21 und 22 nahezu vollkommen ausfüllen. Die Höhe der Stege 11, 13 ist auf die Höhe der Rasterstege 21, 22, wie auch auf die Höhe des Steges 10 und der Führungsfläche 6 abgestimmt.

In diesem dargestellten montierten Zustand greift lediglich der linke Rastersteg 21 mit seinen Vorsprüngen 23 in die Einsenkungen 27 des linken Haltestegs 11 ein. Der rechte Rastersteg 22, mit seinen Vorsprüngen 24 ist in dem dargestellten montierten Zustand ausgefedert, da die Einsenkungen 27, 28 der Stege 11, 13 um einen halben Einsenkungsabstand untereinander versetzt angeordnet sind.

## Patentansprüche

1. Treppenkantenprofil, bestehend aus einem Trittwinkelprofil (1) mit einem Trittschenkel (2), dessen freies Ende als Abdeckflügel (5) für einen Treppenbelag (12) ausgebildet ist, einem daran im wesentlichen im rechten Winkel angeordneten Anschlagschenkel (3), und einem auf der Treppe festlegbaren Basisprofil (4), **dadurch gekennzeichnet, dass**
das Trittwinkelprofil (1) auf dem Basisprofil (4) über eine höhenverstellbare Halterung festlegbar ist, so dass der Abdeckflügel (5) auf dem Treppenbelag (12) zur Auflage kommt, wobei
an dem Trittschenkel (2) ein im wesentlichen zur Trittstufe gerichteter Steg (10) angeordnet ist, an dessen zur Treppenkante gerichteter Seite eine erste Führungs-stützfläche (7) ausgebildet ist, und dass
an entsprechender Stelle am Basisprofil (4) ein entsprechender Steg (11) eine der ersten Führungs-Stützfläche (7) zugewandte Gegenfläche (9) aufweist, und
eine zweite Führungs-Stützfläche (6) an dem Anschlagschenkel (3) und die zugeordnete Gegenfläche (8) entweder an einer im wesentlichen nach vorn gerichteten Stirnkante des Basisprofils ausgebildet ist, oder an einem an entsprechender Stelle auf dem Basisprofil angeordnetem zweiten Steg (13) ausgebildet ist.

2. Treppenkantenprofil nach Anspruch 1, **dadurch gekennzeichnet, dass** die höhenverstellbare Halterung das Trittwinkelprofil (1) und das Basisprofil (4) lösbar verbindet.

3. Treppenkantenprofil nach mindestens einem der vorangegangenen Ansprüche, **dadurch gekennzeichnet, dass** die Stege (11, 13) auf dem Basisprofil (4) so angeordnet und die Innenseiten der Stege (11, 13) so ausgebildet sind, dass diese einen Gewindetreibkanal (14) bilden.

4. Treppenkantenprofil nach mindestens einem der vorangegangenen Ansprüche, **dadurch gekennzeichnet, dass** an dem Trittschenkel (2) Senklöcher (15) zur Aufnahme von Treibschrauben (16) ausgebildet sind.

5. Treppenkantenprofil nach Anspruch 1 oder 2, **dadurch gekennzeichnet, dass** die Flächen (6 bis 9) als jeweils einander zugeordnete Rasterflächen ausgebildet sind.

6. Treppenkantenprofil nach Anspruch 1 oder 2, **dadurch gekennzeichnet, dass** die höhenverstellbare Halterung als mindestens ein Rastersteg (21, 22) mit Vorsprüngen (23, 24) linksseitig und rechtsseitig an der Unterseite des Trittschenkels (2) ausgebildet ist, wobei die Vorsprünge (23, 24) in entsprechende Einsenkungen (25, 26) an den Innenseiten der Stege (11, 13) einrastbar sind.

7. Treppenkantenprofil nach Anspruch 6, **dadurch gekennzeichnet, dass** die linksseitigen Vorsprünge (23) zu den rechtsseitigen Vorsprüngen (24) des mindestens einen Rastersteges (22, 23) oder die linksseitigen Einsenkungen (25) zu den rechtsseitigen Einsenkungen (26) der Stege (11, 13) um einen vorbestimmten Abstand untereinander versetzt sind.

8. Treppenkantenprofil nach Anspruch 6 oder 7, **dadurch gekennzeichnet, dass** die Rasterstege (21, 22) um ihre Verbindungsstelle zum Trittschenkel (2) federnd ausgebildet sind.

9. Treppenkantenprofil nach mindestens einem der vorangehenden Ansprüche 6 bis 8, **dadurch gekennzeichnet, dass** die Vorsprünge (23, 24) als Zähne ausgebildet sind, deren nach außen weisende Fläche flacher als deren Rückfläche bezüglich der Längsachse der Rasterstege (21, 22) ausgebildet ist.

10. Treppenkantenprofil nach mindestens einem der vorangegangenen Ansprüche 6 bis 9, **dadurch gekennzeichnet, dass** bei den Einsenkungen (25, 26) die nach außen weisenden Flächen flacher als deren Rückflächen bezüglich der Längsrichtung der Stege (11, 13) ausgebildet sind.

11. Treppenkantenprofil nach mindestens einem der vorangegangenen Ansprüche 6 bis 10, **dadurch gekennzeichnet, dass** der Übergang der federnden Rasterstege (21, 22) zum Trittschenkel (2) durch einen außenseitigen Radius (27) und durch einen innenseitigen Radius (28) ausgerundet ist.

12. Treppenkantenprofil nach mindestens einem der vorangegangenen Ansprüche 6 bis 11, **dadurch gekennzeichnet, dass** die Rasterstegwandung der Rasterstege (21, 22) durch einen schrägen Übergang (29) versetzt ist.

13. Treppenkantenprofil nach mindestens einem der vorangegangenen Ansprüche, **dadurch gekennzeichnet, dass** das Basisprofil (4) Bohrlöcher (17) zum Festlegen auf der Treppe aufweist.

14. Treppenkantenprofil nach mindestens einem der vorangegangenen Ansprüche, **dadurch gekennzeichnet, dass** der Trittschenkel (2) an seiner Außenseite in Profillängsrichtung verlaufende Rillen (18) aufweist.

15. Treppenkantenprofil nach mindestens einem der vorangegangenen Ansprüche, **dadurch gekennzeichnet, dass** am Übergang zwischen Trittschenkel (19) und Anschlagschenkel (3) und/oder am Abdeckflügel (5) Rillen (18) als rutschhemmende Oberfläche ausgebildet sind.

16. Treppenkantenprofil nach mindestens einem der vorangegangenen Ansprüche, **dadurch gekennzeichnet, dass** der horizontale Abschnitt des Basisprofils (4) an seiner Oberseite und/oder seiner Unterseite eine Profilierung (19) aufweist.

17. Treppenkantenprofil nach mindestens einem der vorangegangenen Ansprüche, **dadurch gekennzeichnet, dass** an der Innenseite des Anschlagschenkels (3) ein Absatz (20) ausgebildet ist.

18. Treppenkantenprofil nach mindestens einem der vorangegangenen Ansprüche, **dadurch gekennzeichnet, dass** die Außenseite des Anschlagschenkels (3) als eine Schräge ausgebildet ist, welche nach unten in eine radiale Krümmung übergeht.

19. Treppenkantenprofil nach mindestens einem der vorangegangenen Ansprüche, **dadurch gekennzeichnet, dass** die Stege (10, 11, 13) an ihren Stirnseiten Fasen oder Rundungen aufweisen.

20. Treppenkantenprofil nach mindestens einem der vorangegangenen Ansprüche, **dadurch gekennzeichnet, dass** das Trittwinkelprofil (1) und das Basisprofil (4) aus Aluminium besteht.

## Claims

1. Stair nosing profile, consisting of an angular step profile (1) having a step leg (2), the free end of which is formed as a covering flange (5) for a stair covering (12), an abutment leg (3) arranged substantially at right angles thereto, and a base profile (4) to be attached to the stairs, **characterized in that**
the step profile (1) can be attached to the base profile (4) by means of a height-adjustable mounting so that the covering flange (5) abuts on the stair covering (12),
a web (10) directed substantially towards the stair step being arranged at the step leg (2), the side of the web facing the stair nosing being formed with a first guiding support surface (7), and that
at a corresponding position at the base profile (4) a corresponding web (11) has a counter surface (9) facing towards the first guiding support surface (7), and a second guiding support surface (6) is formed at the abutment leg (3) with its corresponding counter surface (8) being formed either at a front edge of the base profile directed substantially forward, or at a second web (13) being arranged at a corresponding position on the base profile.

2. Stair nosing profile as claimed in claim 1, **characterized in that** the height-adjustable mounting detachably connects the angular step profile (1) and the base profile (4).

3. Stair nosing profile as claimed in at least one of the foregoing claims, **characterized in that** the webs (11, 13) on the base profile (4) are arranged in such a way and have the inner sides of the webs (11, 13) formed in such a way that they form a drive-thread channel (14).

4. Stair nosing profile as claimed in at least one of the foregoing claims, **characterized in that** countersunk holes (15) are formed in the step leg (2) to receive drive screws (16).

5. Stair nosing profile as claimed in claim 1 or 2, **characterized in that** the surfaces (6 to 9) are each formed as corresponding surfaces with locking serrations.

6. Stair nosing profile as claimed in claim 1 or 2, **characterized in that** the height-adjustable mounting is formed as at least one locking web (21, 22) with projections (23, 24) on the left side and the right side at the bottom of the step leg (2), the projections (23, 24) being lockingly engageable into corresponding recesses (25, 26) at the inner sides of the webs (11, 13).

7. Stair nosing profile as claimed in claim 6, **characterized in that** the left-side projections (23) are staggered by a predetermined distance with respect to the right-side projections of said at least one locking web, or the Left-side recesses (25) with respect to the right-side recesses of the webs (11, 13).

8. Stair nosing profile as claimed in claim 6 or 7, **characterized in that** the locking webs (21, 22) are made resilient around their connecting portion with the step leg (2).

9. Stair nosing profile as claimed in at least one of the foregoing claims 6 to 8, **characterized in that** said projections (23, 24) are formed as teeth, their outward facing surface being more even than their rearward surface with respect to the longitudinal axis of the locking webs (21, 22).

10. Stair nosing profile as claimed in at least one of the foregoing claims 6 to 9, **characterized in that**, at the recesses (25, 26), the outward facing surfaces are more even than their rearward surfaces with respect to the longitudinal axis of the webs (11, 13).

11. Stair nosing profile as claimed in at least one of the foregoing claims 6 to 10, **characterized in that** the transition of the resilient locking webs (21, 22) to the step leg (2) is radiussed by an outer side radius (27) and an inner side radius (28).

12. Stair nosing profile as claimed in at least one of the foregoing claims 6 to 11, **characterized in that** the locking web wall of the locking webs (21, 22) is offset by an oblique transition (29).

13. Stair nosing profile as claimed in at least one of the foregoing claims, **characterized in that** the base profil (4) has drill holes (17) for fixing it on the stairs.

14. Stair nosing profile as claimed in at least one of the foregoing claims, **characterized in that** the step leg (2) has grooves (18) on its outer side extending in longitudinal direction of the profile.

15. Stair nosing profile as claimed in at least one of the foregoing claims, **characterized in that** at the transition between the step leg (2) and the abutment leg (3) and/or at the covering flange (5) grooves (18) are provided to form an anti-slip surface.

16. Stair nosing profile as claimed in at least one of the foregoing claims, **characterized in that** the horizontal portion of the base profile (4) is profiled (19) at its top and/or bottom.

17. Stair nosing profile as claimed in at least one of the foregoing claims, **characterized in that** a shoulder (20) is formed at the inner side of the abutment leg (3).

18. Stair nosing profile as claimed in at least one of the foregoing claims, **characterized in that** the outer side of the abutment leg (3) is formed as a slope which downwardly changes into a radial curvature.

19. Stair nosing profile as claimed in at least one of the foregoing claims, **characterized in that** the webs (10, 11, 13) are bevelled or radiussed at their front portions.

20. Stair nosing profile as claimed in at least one of the foregoing claims, **characterized in that** the angular step profile (1) and the base profile (4) are made of aluminum.

## Revendications

1. Profilé pour marche d'escalier constitué d'un profilé en cornière (1) avec une aile de marche (2) dont l'extrémité libre est façonnée en aile de recouvrement (5) pour revêtement d'escalier (12) et une aile de butée (3) pratiquement à angle droit; et d'un profilé socle (4) à fixer sur l'escalier,
**caractérisé en ce que**
le profilé en cornière (1) est fixable sur le profilé socle (4), au moyen d'une fixation réglable en hauteur, de sorte que d'aile de recouvrement (5) se pose sur le revêtement d'escalier (12); l'aile de marche comporte un talon (10) orienté pour l'essentiel vers la marche d'escalier, ledit talon présentant du côté tourné vers la marche une première face guide d'appui (7) tandis qu'à l'endroit correspondant du profilé socle (4) un talon (11) présente une contre-surface (9) tournée-vers la première face guide d'appui (7), tandis qu'à l'aile de butée (3) et la contre-surface (8) correspondante une deuxième face guide d'appui (6) est formée, soit à un rebord, pour l'essentiel tourné vers l'avant du profil socle, ou bien à un deuxième talon (13) prévu à un endroit correspondant du profilé socle.

2. Profilé pour marche d'escalier selon la revendication 1,
**caractérisé en ce que**
la fixation réglable en hauteur réunit le profilé en cornière (1) et le profilé socle (4) de manière amovible.

3. Profilé pour marche d'escalier selon au moins une des revendications ci-dessus,
**caractérisé en ce que**
les talons (11, 13) du profilé socle (4) sont disposés de telle manière, et les faces intérieures des talons (11, 13) sont façonnés de telle manière, qu'ils forment un canal pour vis à tôle (14).

4. Profilé pour marche d'escalier selon au moins une des revendications ci-dessus,
**caractérisé en ce que**
les perçages (15) dans l'aile de marche (2) sont prévus pour l'insertion de vis à tôle (16).

5. Profilé pour marche d'escalier selon la revendication 1 ou 2,
**caractérisé en ce que**
les surfaces (6 à 9) sont crantées de manière à s'adapter l'une en fonction de l'autre.

6. Profilé pour marche d'escalier selon la revendication 1 ou 2,
**caractérisé en ce que**
la fixation réglable en hauteur est façonnée en forme d'au moins une arête crantée (21, 22) avec ergots (23, 24) à gauche et à droite sous l'aile de marche (2), conformés de manière à s'encliqueter dans les crans (25, 26) prévus à la face intérieure des talons (11, 13).

7. Profilé pour marche d'escalier selon la revendication 6,
**caractérisé en ce que**
les ergots (23) de gauche sont décalés selon une distance prédéterminée, soit par rapport aux ergots (24) de droite d'au moins un talon cranté (22, 23) ou bien des crans de gauche (25) par rapport aux crans de droite (26) des talons (11, 13).

8. Profilé pour marche d'escalier selon la revendication 6 ou 7,
**caractérisé en ce que**
les arêtes crantées (21, 22) au point de contact avec l'aile de marche (2) sont façonnées de manière à faire ressort.

9. Profilé pour marche d'escalier selon au moins l'une des revendications 6 à 8 ci-dessus,
**caractérisé en ce que**
les ergots (23, 24) sont façonnées en forme d'indentations, dont les faces tournées vers l'extérieur sont plus plates que leurs faces dorsales relativement à l'axe longitudinal des arêtes crantées (21, 22).

10. Profilé pour marche d'escalier selon au moins l'une des revendications 6 à 9 ci-dessus,
**caractérisé en ce que**
pour les crans (25, 26), les faces tournées vers l'extérieur sont plus plates que leurs faces dorsales relativement à l'axe longitudinal des talons (11, 13).

11. Profilé pour marche d'escalier selon au moins l'une des revendications 6 à 10 ci-dessus,
**caractérisé en ce que**
le point de jonction entre les arêtes à effet ressort (21, 22) et l'aile de marche (2) est arrondi en creux, selon un arc de cercle extérieur (27) et un arc de cercle intérieur (28).

12. Profilé pour marche d'escalier selon au moins l'une des revendications 6 à 11 ci-dessus,
**caractérisé en ce que**
la paroi des arêtes crantées (21, 22) présente un décrochement en oblique (29).

13. Profilé pour marche d'escalier selon au moins l'une des revendications ci-dessus,
**caractérisé en ce que**
le profilé socle (4) est muni de perçages (17) pour fixation dans l'escalier.

14. Profilé pour marche d'escalier selon au moins l'une des revendications ci-dessus,
**caractérisé en ce que**
l'aile de marche (2) présente côté extérieur des rainures (18) dans le sens de la longueur du profilé.

15. Profilé pour marche d'escalier selon au moins l'une des revendications ci-dessus,
**caractérisé en ce que**
la zone de transition entre l'aile de marche (2) et l'aile de butée (3) et/ou l'aile de recouvrement (5) présente des rainures (18) formant surface antidérapante.

16. Profilé pour marche d'escalier selon au moins l'une des revendications ci-dessus,
**caractérisé en ce que**
la section horizontale du profilé socle (4) présente un profilage (19) sur la face tournée vers le haut et/ou la face tournée vers le bas.

17. Profilé pour marche d'escalier selon au moins l'une des revendications ci-dessus,
**caractérisé en ce que**
le côté intérieur de l'aile de butée (3) présente une section en gradin (20).

18. Profilé pour marche d'escalier selon au moins l'une des revendications ci-dessus,
**caractérisé en ce que**
le côté extérieur de l'aile de butée (3) est formé d'une ligne oblique qui s'incurve radialement vers le bas.

19. Profilé pour marche d'escalier selon au moins l'une des revendications ci-dessus,
**caractérisé en ce que**
les talons (10, 11, 13) présentent à l'avant des sections en biseau ou en arrondi.

20. Profilé pour marche d'escalier selon au moins l'une des revendications ci-dessus,
**caractérisé en ce que**
le profilé en cornière (1) et profilé socle (4) sont réalisés en aluminium.
